# FASCICULE DE BREVET EUROPEEN

(11) **EP 2 697 517 B1**
(45) Date de publication et mention de la délivrance du brevet: **16.03.2016**
(21) Numéro de dépôt: 12721327.0
(22) Date de dépôt: 05.04.2012
(51) Int. Cl.: F04D 29/32, F04D 29/38, F04D 29/64, F04D 29/02

(54) **HÉLICE DE GÉNÉRATEUR DE FLUX D'AIR PUISÉ, EN PARTICULIER POUR SOUFFLEUR PORTATIF.**
PROPELLER EINES IMPULSLUFTSTROMGENERATORS, INSBESONDERE FÜR EIN TRAGBARES GEBLÄSE
PROPELLER OF A PULSED AIRFLOW GENERATOR, IN PARTICULAR FOR A PORTABLE BLOWER

(30) Priorité: 11.04.2011 FR 1101102
(43) Date de publication de la demande: 19.02.2014
(73) Titulaire: PELLENC (Société Anonyme), 84120 Pertuis (FR)
(72) Inventeur: PELLENC, Roger, F-84120 Pertuis (FR); GILBERT, Philippe, F-13610 Le Puy Sainte Reparade (FR)
(74) Mandataire: Marek, Pierre
(86) Numéro de dépôt international: PCT/FR2012/000128
(87) Numéro de publication internationale: WO 2012/140336

(56) Documents cités:
- DE-B1- 2 855 909
- DE-U1-202009 016 741
- US-A- 2 270 574
- US-A- 4 462 757
- US-A- 5 573 376
- US-A1- 2003 185 682
- US-A1- 2010 074 761

## Description

La présente invention concerne une hélice de générateur de flux d'air pulsé, en particulier pour souffleur portatif. De manière plus particulièrement intéressante, elle est applicable aux souffleurs électroportatifs. De tels appareils sont couramment utilisés pour « balayer » les feuilles mortes ou les détritus divers pouvant recouvrir des surfaces diverses telles que, pelouses, voies de circulation urbaines, parkings extérieurs, terrains de sport, aires de jeux, etc.

L'invention vise aussi les appareils portatifs, en particulier les souffleurs portatifs autonomes comportant un générateur de flux d'air pulsé faisant application de ce procédé et de cette hélice.

Les ventilateurs axiaux utilisés dans la réalisation de machines soufflantes comprennent une hélice constituée d'une pluralité de pales radiales, droites ou vrillées, rattachées par l'intermédiaire de leur base à un moyeu central.

Les machines soufflantes utilisant des hélices à pales droites ont notamment pour inconvénients un faible rendement, de sorte qu'il est souvent préféré d'utiliser des hélices constituées de pales vrillées ayant un meilleur. rendement.

En effet, le profil de chaque pale agit un peu comme une aile d'avion. Il présente, à l'entrée de l'air, un bord d'attaque et, à la sortie de l'air, un bord de fuite. Afin de fonctionner de façon optimale, il faut que l'air arrive sensiblement perpendiculairement au bord d'attaque. D'autre part, pour avoir un fonctionnement optimal du ventilateur, en application du principe du triangle des vitesses (figures 8, 8A, 8B), on cherche à créer, via la rotation du ventilateur, un flux d'air de vitesse Va le plus possible homogène sur toute la surface du ventilateur et obtenir ainsi une vitesse Va. Or, si on considère le profil de pied de pale, celui-ci tourné autour de l'axe du ventilateur sensiblement à une vitesse VΩ égale à la vitesse de rotation multipliée par le rayon de pied de pale où est positionné ce profil. Ledit profil voit ainsi arriver l'air sur lui à une vitesse relative Vr. Si on considère le profil positionné en extrémité de pale, il génère lui aussi une vitesse d'air Va par la rotation de l'hélice, mais il tourne à la même vitesse de rotation multipliée par le rayon de sa position par rapport à l'axe du ventilateur, lequel est bien plus grand que le rayon en pied de pale. Il en résulte une vitesse relative de l'air Vr beaucoup plus grande mais possédant une orientation plus éloignée de l'axe du ventilateur qu'en pied de pale. Ce principe explique le fait qu'une hélice performante doit être constituée de pales vrillées, ce qui ne simplifié pas sa réalisation.

De ce fait, on a tendance à positionner le début des pales le plus loin possible de l'axe de rotation afin de réduire le différentiel d'orientation de la vitesse Vr entre le pied de pale et le haut de pale, simplifiant tout de même la réalisation des pales. Mais, de ce fait, il faut intégrer devant l'hélice un cône permettant d'améliorer l'aérodynamique de l'entrée d'air. On comprend que la longueur de ce cône d'entrée d'air est proportionnelle au rayon du pied de pale, la longueur dudit cône croissant avec le rayon dudit pied de pale. Les ventilateurs nécessitant ce type de cône ont donc des encombrements plus importants, ce qui constitue un inconvénient certain pour les applications où on recherche des rendements élevés pour des appareils portatifs munis d'un générateur d'air pulsé présentant un volume réduit.

Lorsqu'il s'agit de réaliser des machines soufflantes de grandes dimensions dont les pales sont fixées sur le moyeu central, soit par soudure, soit par des moyens mécaniques de fixation, leur construction ne soulève pas de gros problèmes.

En revanche, lorsque l'on souhaite appliquer de telles hélices à la réalisation de ventilateurs axiaux de dimensions réduites, telles que celles qui équipent les ventilateurs axiaux assurant la production du flux d'air pulsé dans les souffleurs de balayage et/ou de nettoyage plus spécialement visés par la présente invention, le moulage de telles hélices de petites dimensions devient pratiquement impossible, sauf à utiliser des matériels et des méthodes d'injection nécessitant l'emploi de moules très complexes (moules à tiroirs multiples). Il en résulte une augmentation du coût des outillages et, par conséquent, des produits fabriqués, et aussi une fragilité du moule et donc une diminution de sa durée de vie constituant un facteur d'augmentation supplémentaire du coût des pièces. La plupart du temps, une hélice de ce type ne peut être moulée avec les procédés et matériels existants, le concepteur est donc amené à faire un compromis sur la géométrie de l'hélice pour la rendre réalisable par moulage.

De plus, les pièces obtenues par de tels matériels et méthodes peuvent souffrir d'un manque de précision et de variations importantes d'un lot à l'autre.

Il a été prévu de remédier à ces inconvénients en proposant des hélices axiales dont les pales sont rattachées à un moyeu cylindrique ou avec des pales dotées d'un vrillage réduit, ou par une réduction du nombre de pales, au détriment du rendement des hélices ainsi obtenues.

Le document US-2010/0074761 décrit une hélice propulsive constituée par l'assemblage de deux pièces accolées coaxialement l'une à la suite de l'autre, soit : une première pièce antérieure formée d'un seul bloc et constituée d'une pluralité de pales vrillées rattachées à une bague centrale, une deuxième pièce postérieure de forme générale conique également formée d'un seul bloc. Les deux pièces sont assemblées par engagement de la base des pales de l'hélice dans des fentes que présente la deuxième pièce postérieure. La partie centrale de cet assemblage présente la forme d'un cône tronqué dont le sommet est constitué par une plage plane relativement importante perturbant l'aérodynamisme de l'entrée d'air.

Le document US-4,462,757 divulgue une hélice de ventilateur de refroidissement également constituée par l'assemblage de deux pièces accolées coaxialement l'une à la suite de l'autre, soit : une première pièce antérieure formée d'un seul bloc et constituée d'une pluralité de pales vrillées rattachées à une bague centrale, une deuxième pièce postérieure de forme générale conique également formée d'un seul bloc. Les deux pièces sont assemblées au moyen de vis. La partie centrale de cet assemblage présente la forme d'un cône tronqué dont le sommet est également constitué par une plage plane relativement importante perturbant l'aérodynamisme de l'entrée d'air.

Le document DE-28 55 909 décrit aussi une hélice pour ventilateur de refroidissement de moteur à combustion interne constituée par l'assemblage de deux pièces accolées coaxialement l'une à la suite de l'autre, soit : une première pièce antérieure formée d'un seul bloc et constituée d'une pluralité de pales vrillées rattachées à une bague centrale, une deuxième pièce postérieure de forme générale conique également formée d'un seul bloc. Selon ce document, les première et deuxième pièces sont également assemblées au moyen d'une pluralité de vis. La partie centrale de cet assemblage présente la forme d'un cône tronqué dont le sommet est également constitué par une plage plane relativement importante perturbant l'aérodynamisme de l'entrée d'air.

Un but de la présente invention vise à proposer une hélice exempte des inconvénients susmentionnés.

Selon l'invention, ce but est atteint grâce à une hélice de générateur de flux d'air pulsé, en particulier pour souffleur portatif, du genre constituée par l'assemblage de deux pièces accolées coaxialement l'une à la suite de l'autre, soit :
- une première pièce antérieure formée d'un seul bloc et constituée d'une pluralité de pales vrillées rattachées à une bague centrale,
- et une deuxième pièce postérieure de forme générale conique également formée d'un seul bloc,
la partie centrale de cet assemblage présentant une forme conique et constituant la partie postérieure d'un cône d'entrée d'air, cette hélice étant remarquable en ce que lesdites première pièce antérieure et deuxième pièce postérieure sont solidarisées au moyen d'un dispositif de serrage constitué par un moyeu comprenant deux pièces assemblées coaxialement, de préférence par emboitement, et entre lesquelles sont serrées lesdites deux parties constitutives de l'hélice, ledit moyeu étant solidaire en rotation de cette dernière et assurant le maintien en position d'assemblage desdites pièces antérieure et postérieure.

Selon un mode d'exécution avantageux, la pièce antérieure du dispositif de serrage présente une forme conique et constitue le sommet du cône d'entrée d'air.

Selon un mode de réalisation avantageux, le blocage des deux pièces du moyeu dans la position de serrage est obtenu par un emboitement forcé de la pièce postérieure dudit moyeu dans la pièce antérieure de ce dernier.

Selon un mode de réalisation préféré, le moyeu comporte un alésage axial permettant le logement de l'extrémité de l'arbre d'un moteur d'entrainement, l'extrémité de l'arbre étant solidarisée à la pièce antérieure du moyeu par engagement forcé.

Selon un mode de mise en oeuvre avantageux, les pièces antérieure et postérieure sont assemblées par encastrement et les pales vrillées sont rattachées à la bague centrale par l'intermédiaire de pieds de pales espacés et la pièce postérieure comporte une pluralité de dents ou griffes espacées, engagées dans les intervalles ménagés entre lesdits pieds de pales.

Le dispositif selon l'invention est encore remarquable en ce que la surface externe des pieds de pales et la surface externe des dents ou griffes constituent des portions de la surface du cône d'entrée d'air, les lignes de jonction de ces surfaces externes étant quasiment imperceptibles, de sorte que l'assemblage de ces surfaces présente l'aspect d'une surface conique continue.

L'invention vise également un souffleur portatif comportant un ventilateur axial, caractérisé en ce que l'hélice de ce ventilateur axial comprend au moins l'une des principales caractéristiques susmentionnées.

Le dispositif selon l'invention procure plusieurs avantages intéressants. Notamment :
- de permettre la réalisation d'une géométrie d'hélice complexe avec un procédé de fabrication simple ;
- ce procédé permet une bonne répétabilité de la qualité des parties constitutives de l'hélice ;
- de permettre d'obtenir des pièces ne nécessitant pas d'équilibrage en sortie de moule ;
- un coût limité des outillages et un faible prix de revient des hélices obtenues ;
- l'obtention d'hélice de petites dimensions au rendement optimisé.

Les buts, caractéristiques et avantages ci-dessus, et d'autres encore, ressortiront mieux de la description détaillée qui suit et des dessins annexés dans lesquels :
La figure 1 est une vue en perspective d'un exemple d'hélice axiale réalisée selon l'invention.
La figure 2 est une vue en perspective éclatée des deux pièces constitutives de l'hélice dont le moyeu d'assemblage n'est pas représenté.
La figure 3 est également une vue en perspective des deux pièces constitutives de l'hélice vues sous un autre angle.
La figure 4 est une vue en perspective éclatée du moyeu d'assemblage.
La figure 5 est une vue en coupe axiale de ce moyeu représenté en position assemblée.
La figure 6 est une vue partielle en coupe axiale montrant les deux parties constitutives assemblées parle moyeu et de l'arbre d'entraînement.
La figure 7 est une vue en coupe transversale de la partie centrale de l'hélice et montrant les moyens d'entrainement en rotation.
Les figures 8, 8A et 8B illustrent une application du principe du triangle des vitesses.
La figure 8 est une vue en plan à caractère schématique d'une hélice à pales vrillées.
La figure 8A est une vue en coupe selon la ligne A-A de la figure 8.
La figure 8B est une vue en coupe selon la ligne B-B de la figure 8.

On se réfère auxdits dessins pour décrire un exemple intéressant quoique nullement limitatif, de réalisation de l'hélice selon l'invention.

L'hélice 1 axiale à haut rendement selon l'invention est constituée par l'assemblage de deux pièces accolées coaxialement l'une à la suite de l'autre, soit :
- une première pièce antérieure 2 formée d'un seul bloc et constituée d'une pluralité de pales vrillées 3 rattachées à une bague centrale 4,
- et une deuxième pièce postérieure 5 de forme générale conique également formée d'un seul bloc,
la partie centrale 6 de cet assemblage présentant une forme conique continue ou plus exactement la forme d'un tronc de cône constituant la partie postérieure d'un cône d'entrée d'air.

Avantageusement, les pièces antérieure 2 et postérieure 5 sont assemblées par encastrement.

Suivant un mode d'exécution intéressant, les pales vrillées 3 sont rattachées à la bague centrale 4 par l'intermédiaire de pieds de pales 3a espacés et la pièce postérieure 5 comporte une pluralité de dents ou griffes 5a espacées, engagées dans les intervalles 7 ménagés entre lesdits pieds de pales 3a.

Les griffes 5a de la pièce postérieure 5 présentent un bord droit orienté selon une génératrice du cône d'entrée d'air ou orienté obliquement par rapport à cette génératrice, et un bord opposé courbe dont la conformation correspond à la surface des pieds de pale avec laquelle ce bord courbe se trouve en contact. Cette conformation complémentaire des griffes 5a et des pieds de pales 3a permet un bon assemblage par encastrement des pièces antérieure 2 et postérieure 5.

Les pieds de pales 3a auxquels est rattachée la base des pales 3 présentent, latéralement, une surface débordant sur l'un des cotés de ladite base. La surface externe 8 de la partie débordante des pieds de pales 3a et la surface externe 9 des dents ou griffes 5a constituent des portions de la surface du cône d'entrée d'air 6.

De préférence, les pièces antérieure 2 et postérieure 5 sont obtenues par moulage au moyen de tout matériel et procédé convenables, par exemple par un procédé d'injection connu en soi.

De manière avantageuse, les pièces antérieure 2 et postérieure 5 sont exécutées en matière plastique ou en métal léger, présentant la rigidité souhaitable pour leur fonction.

Selon l'invention, le maintien en position d'assemblage des pièces antérieure 2 et postérieure 5 est réalisé par un dispositif de serrage 10 (figures 4 et 5) constitué par un moyeu comprenant deux pièces 11 et 12 assemblées coaxialement et entre lesquelles sont serrées les deux parties encastrées 2, 5 constitutives de l'hélice 1.

Le moyeu 10 est solidaire en rotation de l'hélice 1. Par exemple, la surface interne cylindrique de la bague centrale 4 présente, à cet effet, des nervures angulairement espacées 13 orientées parallèlement à son axe, tandis que la surface externe cylindrique de la pièce postérieure 10 du moyeu 9 comporte des rainures 14 angulairement espacées dans lesquelles sont engagées les nervures 13.

Selon l'exemple illustré, la pièce antérieure 12 du moyeu de serrage 10 présente une portion avant 12a de forme conique disposée à l'avant du tronc de cône 6 et constituant avec ce dernier un cône d'entrée d'air 6-12a. Ladite portion avant 12a formant le sommet de ce cône d'entrée d'air.

Le blocage des deux pièces 11, 12 du moyeu de serrage 10 dans la position de serrage est obtenu, de préférence, par un emboitement forcé de la pièce postérieure 11 dudit moyeu 10 dans la pièce antérieure 12 de ce dernier.

Le moyeu 10 comporte un alésage axial 15 permettant le logement de l'extrémité 16a de l'arbre d'un moteur d'entrainement 16, l'extrémité de l'arbre étant solidarisée à la pièce antérieure 12 du moyeu 10 par engagement forcé.

On comprend que l'arbre 16 est ainsi solidaire en rotation du moyeu 10 lequel est lui-même solidaire en rotation de l'hélice 1 proprement dite.

Le souffleur portatif selon l'invention est du genre comprenant un ventilateur axial.

Selon l'invention, ce souffleur est remarquable en ce que le ventilateur axial présente les dispositions caractéristiques importantes précédemment décrites, ou résulte de la mise en oeuvre du procédé selon l'invention.

## Revendications

1. Hélice (1) de générateur de flux d'air pulsé, en particulier pour souffleur portatif autonome, du genre constitué par l'assemblage de deux pièces accolées coaxialement l'une à la suite de l'autre, soit :
- une première pièce antérieure (2) formée d'un seul bloc et constituée d'une pluralité de pales vrillées (3) rattachées à une bague centrale (4),
- et une deuxième pièce postérieure (5) de forme générale conique également formée d'un seul bloc,
la partie centrale (6) de cet assemblage présentant une forme conique et constituant la partie postérieure d'un cône d'entrée d'air, cette hélice étant **caractérisée en ce que** lesdites première pièce antérieure et deuxième pièce postérieure sont solidarisées au moyen d'un dispositif de serrage (10) constitué par un moyeu comprenant deux pièces (11, 12) assemblées coaxialement et entre lesquelles sont serrées lesdites deux parties (2, 5) constitutives de l'hélice (1), ledit moyeu étant solidaire en rotation de cette dernière et assurant le maintien en position d'assemblage desdites pièces antérieure et postérieure.

2. Hélice suivant la revendication 1, **caractérisée en ce que** la pièce antérieure (12) du dispositif de serrage (10) présente une forme conique et constitue le sommet du cône d'entrée d'air (6-12a).

3. Hélice selon l'une quelconque des revendications 1 ou 2, **caractérisée en ce que** les deux pièces (11, 12) constituant le dispositif de serrage (10) ou moyeu sont assemblées par emboitement.

4. Hélice selon l'une quelconque des revendications 1 ou 2, **caractérisée en ce que** le blocage des deux pièces (11, 12) du moyeu (10) dans la position de serrage est obtenu par un emboitement forcé de la pièce postérieure (11) dudit moyeu dans la pièce antérieure (12) de ce dernier.

5. Hélice suivant l'une quelconque des revendications 1 à 4, **caractérisée en ce que** le moyeu (10) comporte un alésage axial (15) dans lequel est logé l'extrémité (16a) de l'arbre (16) d'un moteur d'entrainement, l'extrémité de l'arbre étant solidarisée à la pièce antérieure (12) du moyeu (10) par engagement forcé.

6. Hélice selon l'une quelconque des revendications 1 à 5, **caractérisée en ce que** les pièces antérieure (2) et postérieure (5) sont assemblées par encastrement.

7. Hélice selon l'une quelconque des revendications 1 à 6, **caractérisée en ce que** les pales vrillées (3) sont rattachées à la bague centrale (4) par l'intermédiaire de pieds de pales (3a) espacés et **en ce que** la pièce postérieure (5) comporte une pluralité de dents ou griffes (5a) espacées, engagées dans les intervalles (7) ménagés entre lesdits pieds de pales.

8. Hélice selon la revendication 7, **caractérisée en ce que** les griffes (5a) de la pièce postérieure (5) présentent un bord droit orienté selon une génératrice du cône d'entrée d'air ou orienté obliquement par rapport à cette génératrice, et un bord opposé courbe dont la conformation correspond à la surface des pieds de pale avec laquelle ce bord courbe se trouve en contact.

9. Hélice suivant l'une des revendications 7 ou 8, **caractérisée en ce que** les pieds de pales (3a) auxquels est rattachée la base des pales (3) présentent, latéralement, une surface débordant sur l'un des cotés de ladite base, la surface externe (8) de la partie débordante des pieds de pales (3a) et la surface externe (9) des dents ou griffes (5a) constituent des portions de la surface du cône d'entrée d'air (6).

10. Hélice selon l'une quelconque des revendications 1 à 9, **caractérisée en ce que** les pièces antérieure (2) et postérieure (5) sont obtenues par moulage.

11. Hélice suivant l'une quelconque des revendications 1 à 10, **caractérisée en ce que** les pièces antérieure (2) et postérieure (5) sont exécutées en matière plastique rigide ou en métal léger.

12. Souffleur portatif comportant un ventilateur axial, **caractérisé en ce que** l'hélice de ce ventilateur axial est réalisé selon l'une quelconque des revendications 1 à 11.

## Patentansprüche

1. Propeller (1) eines Impulsluftstomgenerators, insbesondere für tragbare autonome Gebläse des Typs, der aus zwei Seite an Seite koaxial miteinander zusammengesetzten Teilen besteht, und zwar:
- ein erstes einstückig ausgebildetes vorderes Bauteil (2) mit einer Vielzahl von verdrehten Schaufeln (3), die an einem zentralen Ring angebracht ist,
- und eine zweites hinteres einstückig ausgebildetes, hauptsächlich konisch geformtes Bauteil (5),
der zentrale Abschnitt (6) dieser Anordnung ist mit einer konischen Form ausgebildet und umfasst den hinteren Abschnitt eines Lufteintrittskonus, wobei der Propeller **dadurch gekennzeichnet ist, dass** die ersten und zweiten vorderen und hinteren Bauteile mittels einer Klemmvorrichtung (10) verbunden sind, bestehend aus einer Nabe, bestehend aus zwei Teilen (11, 12), die koaxial zusammengesetzt sind und zwischen denen die genannten zwei Bauteile (2, 5) eingeklemmt sind, die den Propeller (1) bilden, wobei die Nabe mit letzterem kraftschlüssig verbunden ist und die Aufrechterhaltung der Montageposition der genannten vorderen und hinteren Bauteile gewährleistet.

2. Propeller nach Anspruch 1, **dadurch gekennzeichnet, dass** das Vorderteil (12) der Spannvorrichtung (10) eine konische Form besitzt und den oberen Teil des Lufteinlasskonus (6-12a) bildet.

3. Propeller nach einem der Ansprüche 1 oder 2, **dadurch gekennzeichnet, dass** die beiden Teile (11, 12), welche die Klemmvorrichtung (10) oder der Nabe

4. Propeller nach einem der Ansprüche 1 oder 2, **dadurch gekennzeichnet, dass** die Verriegelung der beiden Teile (11, 12) der Nabe (10) in der Verriegelungsstellung durch eine erzwungene Verschachtelung des hinteren Teils (11) der besagten Nabe mit dem Vorderteil (12) davon erhalten wird.

5. Propeller nach einem der Ansprüche 1 bis 4, **dadurch gekennzeichnet, dass** die Nabe (10) eine axiale Bohrung (15) aufweist, in der das Ende (16a) der Welle (16) eines Antriebsmotors aufgenommen ist, wobei das Ende der Welle mit dem Vorderteil (12) der Nabe (10) durch Zwangseingriff kraftschlüssig verbunden ist.

6. Propeller nach einem der Ansprüche 1 bis 5, **dadurch gekennzeichnet, dass** die vorderen und hinteren Bauteile (2, 5) durch Einpassung verbunden sind.

7. Propeller nach einem der Ansprüche 1 bis 6, **dadurch gekennzeichnet, dass** die verdrehten Schaufeln (3) an dem zentralen Ring (4) mittels beabstandeter Schaufelfüssen (3a) befestigt sind und dass das hinter Bauteil (5) eine Vielzahl von zueinander beabstandeter Zähnen oder Klauen (5a) aufweist, die in die Intervalle (7) zwischen den genannten Füße der Schaufeln eingreifen.

8. Propeller nach Anspruch 7, **dadurch gekennzeichnet, dass** die Klauen (5a) des hinteren Bauteils (5) eine Kante besitzen, die quer zu einer Mantellinie des Lufteintrittskonus oder schräg zu dieser orientiert ist sowie eine gegenüberliegende gekrümmte Kante, deren Gestaltung der Oberfläche der Schaufelfüße, mit denen die gekrümmte Kante in Kontakt ist, entspricht.

9. Propeller nach einem der Ansprüche 7 oder 8, **dadurch gekennzeichnet, dass** die Füße der Schaufeln (3a), an denen die Basis der Schaufeln (3) verbunden ist, eine seitlich vorstehende Oberfläche auf der einen Seite der Basis aufweisen, wobei die Außenfläche (8) des vorstehenden Abschnitts der Füße der Schaufeln (3a) und die Außenfläche (9) der Zähne oder Klauen (5a) bilden Oberflächenabschnitte der Oberfläche des Lufteintrittskonus (6).

10. Propeller nach einem der Ansprüche 1 bis 9, **dadurch gekennzeichnet, dass** die vorderen und hinteren Bauteile (2, 5) durch Gießformen erhalten wurden.

11. Propeller nach einem der Ansprüche 1 bis 10, **dadurch gekennzeichnet, dass** die vorderen und hinteren Bauteile (2, 5) aus festem Kunststoffmaterial oder Leichtmetall ausgebildet sind.

12. Tragbares Gebläse mit einem Axiallüfter, **dadurch gekennzeichnet, dass** der Propeller des Axiallüfters gemäß einem der Ansprüche 1 bis 11 ausgebildet ist.

## Claims

1. Propeller (1) of a pulsed airflow generator, in particular for an autonomous portable blower, of the type constituted by the assembly of two parts coaxially placed one behind the other, namely:
- a first front part (2) formed from a single block and consisting of a plurality of twisted blades (3) fastened to a central ring (4),
- and a second back part (5) of a generally conical shape, also formed from a single block,
the central part (6) of this assembly presenting a conical shape and constituting the back part of an air intake cone, this propeller being **characterised in that** the said first front part and second back part are interlocked by means of a clamping device (10) consisting of a hub incorporating two parts (11, 12), coaxially assembled, and between which said two parts (2, 5) constituting the propeller (1) are clamped, said hub being rotationally integral with this latter and ensuring that the said front and back parts are held in the assembly position.

2. Propeller according to Claim 1, **characterised in that** front part (12) of clamping device (10) presents a conical shape and constitutes the top of air intake cone (6-12a).

3. Propeller according to either one of Claims 1 or 2, **characterised in that** the two parts (11, 12) constituting clamping device (10) or hub are assembled by fitting into each other.

4. Propeller according to either one of Claims 1 or 2, **characterised in that** locking of the two parts (11, 12) of hub (10) in the clamping position is obtained by forced fitting of back part (11) of said hub into front part (12) of this latter.

5. Propeller according to any one of Claims 1 to 4, **characterised in that** hub (10) includes an axial bore (15) in which is lodged the extremity (16a) of shaft (16) of a driving motor, the extremity of the shaft being interlocked with front part (12) of hub (10) by forced insertion.

6. Propeller according to any one of Claims 1 to 5, **characterised in that** front (2) and back (5) parts are assembled by embedding.

7. Propeller according to any one of Claims 1 to 6, **characterised in that** twisted blades (3) are fastened to central ring (4) by means of spaced blade feet (3a) and **in that** back part (5) includes a plurality of spaced teeth or claws (5a), inserted in gaps (7) recessed between said blade feet.

8. Propeller according to Claim 7, **characterised in that** claws (5a) of back part (5) present a straight edge oriented along a generatrix of the air intake cone or oriented obliquely in relation to this generatrix, and an opposite curved edge whose shaping corresponds to the surface of the blade feet with which this curved edge is in contact.

9. Propeller according to one of Claims 7 or 8, **characterised in that** blade feet (3a), to which the bases of blades 3 are fastened, laterally present surfaces projecting over one of the sides of said base, outer surface (8) of the projecting part of blade feet (3a) and outer surface (9) of teeth or claws (5a) constituting portions of the surface of air intake cone (6).

10. Propeller according to any one of Claims 1 to 9, **characterised in that** front (2) and back (5) parts are obtained by moulding.

11. Propeller according to any one of Claims 1 to 10, **characterised in that** front (2) and back (5) parts are executed in a rigid plastic material or light alloy.

12. Portable blower including an axial fan, **characterised in that** the propeller of this axial fan is embodied according to any one of Claims 1 to 11.
